# EUROPÄISCHE PATENTSCHRIFT

(11) **EP 0 665 059 B1**
(45) Veröffentlichungstag und Bekanntmachung des Hinweises auf die Patenterteilung: **23.12.1998**
(21) Anmeldenummer: 95101100.6
(22) Anmeldetag: 27.01.1995
(51) Int. Cl.: B02C 17/16

(54) **Rührwerkskugelmühle**
Agitator ball mill
Broyeur agitateur à billes

(30) Priorität: 28.01.1994 DE 4402609
(43) Veröffentlichungstag der Anmeldung: 02.08.1995
(73) Patentinhaber: HOSOKAWA ALPINE Aktiengesellschaft, D-86199 Augsburg (DE)
(72) Erfinder: Stein, Jürgen, Dr. Ing., D-86391 Stadtbergen (DE); Rosen, Robert, Dipl.-Ing., D-86199 Augsburg (DE)

(56) Entgegenhaltungen:
- EP-A- 0 475 015
- DE-A- 3 918 092
- DE-A- 4 010 926

## Beschreibung

Die Erfindung betrifft eine Rührwerkskugelmühle nach dem Oberbegriff des Anspruches 1.

Bei der kontinuierlichen Durchströmung einer Rührwerkskugelmühle tritt abhängig von der Strömungsgeschwindigkeit und von der Viskosität der Mahlgutsuspension eine Schleppkraft auf, die auf die Mahlkörper wirkt. Dadurch werden die Mahlkörper mit dem Mahlgut vom Eintritt in die Mahlzone bis zum Trennorgan am Austritt mitgeschleppt. Dies kann zu einer Verpressung der Mahlkörper vor dem Trennorgan führen, welche mit erhöhtem Verschleiß und Verstopfungsgefahr verbunden ist. Dies ist insbesondere bei Feinstmahlungen mit sehr kleinen Mahlkörpern und bei hohen Durchsatzraten kritisch.

So zeigt die DE OS 39 18 092 , insbesondere in den Figuren 10 bis 12, eine Rührwerkskugelmühle, die flach ausgebildet ist und bei der ein scheibenförmiges Rührwerk von einem horizontal geteiltem Gehäuse umfasst wird. Das dortige Trennorgan zur Zurückhaltung der Mahlkörper ist eine ebene Siebplatte, die zentral und unterhalb des Rührwerkes angeordnet ist. Bei dieser Anordnung des Trennorgans werden die Mahlkörper zusammen mit dem Mahlgut sehr nahe am Sieb vorbeigeführt. Aufgrund der Saugströmung durch das Sieb und bedingt durch die Schleppkraft des Mahlgutes werden dabei die Mahlkörper gegen das Sieb gedrückt und können dieses verstopfen oder sogar zerstören.

Es sind mehrere Rührwerkskugelmühlen bekannt, die für dieses Problem Lösungsansätze bieten, in der Weise, daß den mitgeschleppten Mahlkörpern eine Zirkulation in der Mühle mit Rückführung in die Mahlzone ermöglicht wird (DE PS 37 16 587, DE PS 33 45 680, DE PS 28 11 899). Die Trennzone ist in der Nähe der Drehachse, meistens innerhalb des Rührwerks angeordnet, so daß Mahlkörper mit Hilfe der Fliehkraft vom Trennorgan ferngehalten werden.

Um das Trennorgan vor abprallenden Mahlköpern zu schützen, ist ein moglichst großer räumlicher Abstand zwischen Mahlzone und Trennzone anzustreben. Mit größerer Entfernung des Strömungsweges der Mahlkörper von der Trennzone in radialer Richtung verbessert sich der Schutz des Trennorgans vor Verschleiß und Verstopfung, d.h., je größer der Durchmesser des Rührwerks ist, um so besser sind die Gestaltungsmöglichkeiten für die Trennzone und die Mahlkörperführung. Die Lage der Trennzone innerhalb des Rührwerkes setzt eine topfähnliche Form voraus. Dadurch bietet sich die Möglichkeit, innerhalb des Rührwerkes zusätzliche mahlaktive Zonen anzuordnen. Allerdings sind solche innenliegenden, rotierenden Flächen stark ablagerungsgefährdet, wenn sie etwa senkrecht zur Fliehkraft angeordnet sind.

Hinzu kommt, daß die Zugänglichkeit zu den Mahlwerkzeugen an der Rührwerksinnenseite für Wartungszwecke bei schlanken Rührwerksformen erschwert wird.

Bei der Durchströmung der Mahlzonen im kontinuierlichen Betrieb werden die Mahlkörper von der Mahlgutsuspension mitgeschleppt. Die Höhe der Schleppkraft hängt von der Größe und Dichte der Mahlkörper, von der Strömungsgeschwindigkeit und von der Viskosität der Suspension ab. Besonders kritisch wird dieser Zustand, wenn der Durchsatz und die Feststoffkonzentration hoch sind und wenn sehr kleine Mahlkörper verwendet werden. Die Mahlkörper werden dann mit dem Mahlgut zur Trennzone transportiert und dort verpresst, was zu Verstopfungen und Verschleiß führt. Die Mahlkörper sollten also vor dem Erreichen der Trennzone vom austretenden Mahlgutstrom abgetrennt und über eine Rezirkulationsöffnung zur Mahlzone zurückgeführt werden.

Das Ziel ist natürlich eine vollständige Rezirkulation der Mahlkörper, so daß keine Trenneinrichtung mehr benötigt wird. Um diesen Zustand anzunähern, ist die Gestaltung der Mahlzone und der Mahlkörperrückführzone von entscheidender Bedeutung. Idealerweise sollten man dafür sorgen, daß die Mahlkörper vor dem Abzweigen des austretenden Mahlgutstromes bereits die Bewegungsrichtung haben, in der sie die Mahlzone nach der Rezirkulation durchströmen. Hierbei sollten nicht die Mahlkörper aus dem Mahlgutstrom abgezweigt werden, sondern die Mahlgutsuspension aus dem Mahlkörperstrom, denn Mahlkörper lassen sich wesentlich schwerer umlenken als die Suspension. Da die Rezirkulation der Mahlkörper unter Ausnutzung der Fliehkraft erfolgen sollte, ergibt sich daraus, daß auch die Durchströmung der Mahlzone in dieser Richtung, also radial erfolgen soll. Die Erfindung geht von der Erkenntnis aus, daß der beste Trenneffekt erreicht wird, wenn die abgetrennte Mahlgutsuspension in entgegengesetzter Richtung zu den Mahlkörpern strömt, also entgegen der Fliehkraft radial nach innen zur Trennzone.

Die gleichmäßige Zirkulation der Mahlkörper in der Mühle wird durch den Einfluß der Schwerkraft behindert, da sich die Schüttung in den untenliegenden Bereichen der Mühle ansammelt. Bei Mühlen mit zylindrischem Rührwerk und vertikaler Drehachse ist dieser Effekt besonders ausgeprägt. Das führt außerdem dazu, daß sich die Mahlkörperschüttung bei Mühlenstillstand stark verdichtet und die Mühle zum Wiederanfahren eine erheblich höhere Motorleistung benötigt als für den Mahlbetrieb. Anzustreben ist daher eine Mahlraumgeometrie, welche möglichst kurze Wege parallel zur Schwerkraft aufweist.

Die Aufgabe besteht also in der Entwicklung einer gattungsgemäßen Rührwerkskugelmühle mit einer Mahlzone und einem Rührwerk, welche die ungehinderte Zirkulation der Mühlenfüllung unter weitgehendem Ausschluß von Schwerkrafteinflüssen erlauben, genügend Raum für die Gestaltung eines Mahlkörperrückführsystems zur vollständigen Mahlkörperabtrennung bieten und eine reinigungs- und wartungsfreundliche Konstruktion ermöglichen.

Erfindungsgemäß wird die Aufgabe durch die kennzeichenden Merkmale des Anspruchs 1 gelöst. Vorteilhafte Ausgestaltungen sind den Unteransprüchen entnehmbar.

Das ringscheibenförmige Rührwerk, das den Figuren entnehmbar ist, ist unten an der vertikal angeordneten Antriebswelle befestigt und mit Mahlstiften besetzt. Die dem Rührwerk gegenüberliegenden Wände des Gehäuses sind ebenfalls mit Stiften ausgerüstet und bilden gemeinsam mit dem Rührwerk zwei flache, ringzylindrische Mahlräume. Die Mahlräume liegen oberhalb und unterhalb des Rührwerks und sind an ihrem äußeren Umfang durch einen torusförmigen Übergang miteinander verbunden. Dieser Übergang kann als weiterer Mahlraum oder als Umlenkraum ausgebildet sein. Das Trennorgan ist vorzugsweise ein Spaltsieb mit großer Querschnittsfläche und ist innerhalb der hohl ausgeführten Antriebswelle koaxial angeordnet. Eine innere Umlenkzone verbindet unterhalb des Trennorgans die beiden Mahlräume. Zwischen der Antriebswelle und dem Rührwerk kann eine Mahlkörperfördereinrichtung angeordnet sein, mit welcher sich die Mahlkörperzirkulation beeinflussen läßt.

Die Mahlgutsuspension wird am oberen Gehäuseteil im Bereich der Antriebswelle zugeführt und beim Durchströmen des Ringspaltes zwischen Welle und Gehäusewand gleichmäßig verteilt. Das Mahlgut gelangt dann in den Innenbereich des oberen Mahlraums, wo es bei noch geringen Umfangsgeschwindigkeiten homogenisiert und dispergiert wird. Der obere Mahlraum wird dann in radialer Richtung nach außen durchströmt, wobei die Umfangsgeschwindigkeit und die Verweilzeit zunehmen. Nach dem Passieren des torusförmigen Übergangs gelangt das Mahlgut in den unteren Mahlraum und durchströmt diesen radial von außen nach innen. In den Außenbereichen der beiden Mahlräume findet die Zerkleinerung statt. An den Innenbereich des unteren Mahlraums schließt sich eine Beruhigungszone an, in welche auch die mitgeschleppten Mahlkörper gelangen. In der inneren Umlenkzone wird das Mahlgut-/Mahlkörpergemisch in eine radial nach außen gerichtete Strömung umgelenkt. Nach der inneren Umlenkzone und vor dem oberen Mahlraum wird ein erster Mahlgutteilstrom radial nach innen abgezweigt und dann nach oben zur Trennzone geleitet. Dadurch, daß die Umlenkung des ersten Mahlgutteilstromes in fast entgegengesetzte Richtung zum Mahlkörperstrom erfolgt, wobei die Mahlkörper ihre Strömungsrichtung beibehalten, kann der erste Mahlgutteilstrom vollständig von Mahlkörpern befreit zur Trennzone gelangen. So dient das Trennorgan lediglich als Schutzeinrichtung gegen Mahlkörperverlust bei instationären Betriebszuständen, z.B. beim Anfahren und Abstellen der Mühle. Im regulären Betrieb ist die Trennzone dann frei von Mahlkörpern, womit sich die Verschleiß- und Verstopfungsgefahr auf ein Minimum reduziert.

Die Mahlkörper zusammen mit einem weiteren Teilstrom des Mahlguts gelangen ohne Umlenkung in die obere Mahlzone. Ist nach der Abzweigung des ersten Teilstroms und vor dem Innenbereich des oberen Mahlraums eine Mahlgutfördereinrichtung in der dortigen Verbindung vorgesehen, dann wird durch diese Einrichtung der weitere Teilstrom mit den Mahlkörpern beschleunigt.

Wegen der sehr kurzen axialen Strömungswege der Mühlenfüllung innen und außen zwischen den beiden Mahlräumen wird die Verteilung der Mahlkörper in den Mahlräumen fast ausschließlich durch Strömungs- und Fliehkräfte, nicht aber durch die Schwerkraft bestimmt. Die Rotation des Rührwerks bewirkt eine radial nach außen gerichtete Kraft auf die Mahlkörper, die zur einer Konzentration der Mahlkörper im Außenbereich der Mahlräume führt, wo auch wegen der hohen Umfangsgeschwindigkeiten der Hauptanteil der Mahlenergie umgesetzt wird. Allerdings ist die Verpressung der Mahlkörperschüttung dort nur gering, da die Radialkräfte durch das Abbremsen der Mahlkörper an den Mahlstiften des Gehäuses nur klein sind. Die Verteilung der Mahlkörper in den Mahlräumen und die Mahlkörperzirkulation werden also maßgeblich durch die Schleppkraft der Mahlgutsuspension bestimmt. Eine Mahlkörperfördereinrichtung unterstützt diesen Mechanismus und vermindert zudem die Gefahr einer Kurzschlußströmung der zuströmenden Mahlgutsuspension zur Trennzone.

Die kurzen axialen Mahlzonenbereiche bewirken darüberhinaus, daß sich die Mahlkörper beim Abstellen der Mühle sehr gleichmäßig verteilen und kaum eine Verdichtung unter Schwerkrafteinfluß stattfindet. So kann die Mühle ohne erhöhtes Drehmoment wieder angefahren werden, was die notwendige installierte Antriebsleistung deutlich senkt. Die Form des Rührwerks und der Mahlräume hat auch den Vorteil, daß senkrecht zur Fliehkraft innenliegende Flächen minimiert werden, wodurch die Gefahr von Toträumen für Ansatzbildungen weitgehend ausgeschlossen wird.

Anstelle eines Spaltsiebes als Trennorgan kann auch ein rotierendes Abweiserad eingebaut werden, mit dem die austretende Mahlgutsuspension nach der Teilchengröße klassiert wird. Das Abweiserad wird als komplette Einheit mit Lagerung und Antrieb von unten in die Mühle eingesetzt. Das Abweiserad läuft entweder frei im Hohlraum der Antriebswelle des Rührwerks oder ist zusätzlich von einem enganliegenden Gehäuse umgeben. Die Mahlgutsuspension gelangt von der Abzweigung nach der inneren Umlenkzone in das Abweiserad. Ausreichend feine Teilchen passieren mit der Flüssigkeit das Rad und werden durch die hohlgebohrte Antriebswelle des Klassierers und einen Feingutsammler ausgetragen. Das abgewiesene Grobgut vermischt sich mit dem Mahlgut-/Mahlkörperstrom und wird zur Mahlzone zurückgeführt.

Ausführungsbeispiele werden nachfolgend anhand der Zeichnungen näher erläutert. Es zeigen:
- **Fig. 1**: einen Vertikalschnitt bei einer ersten Ausführungsform und
- **Fig. 2**: einen der Figur 1 entsprechenden Schnitt bei einer zweiten Ausführungsform.

Figur 1 zeigt ein erstes Ausführungsbeispiel der Rührwerkskugelmühle für fließfähiges Mahlgut. Das Rührwerk 1 ist ringscheibenförmig ausgebildet und in einem horizontal teilbaren Gehäuse 2a, 2b angeordnet. Die Drehachse ist vertikal; der Antrieb 3, die Lagerung 4 der Antriebswelle 5 und die Wellenabdichtung 6 liegen oberhalb der eigentlichen Mühle. Das Rührwerk 1 ist über Bolzen 12 mittels eines Verbindungsflansches 7 an der Antriebswelle 5 befestigt. Zwischen den Gehäusewänden und der Rührwerksoberfläche befinden sich der obere Mahlraum 8a und der untere Mahlraum 8b. Sowohl das Rührwerk 1 als auch die Gehäusewände sind mit Mahlstiften 9a, 9b ausgerüstet. Eine torusförmige Umlenkzone 10 verbindet die beiden Mahlräume 8a, 8b an ihrem Außenumfang. Das Rührwerk 1 und die Gehäusewände sind in der Umlenkzone 10 ebenfalls mit Mahlstiften besetzt, so daß diese Umlenkzone einen weiteren Mahlraum bildet. Am Innenbereich der Mahlräume 8a, 8b liegt eine innere Umlenkzone 11, in welcher die Mischung aus Mahlkörpern und Mahlgut radial nach außen umgelenkt wird. Die Umlenkzone 11 verläuft von der Ebene des unteren Mahlraums 8b zur Ebene des oberen Mahlraums 8a. Ein erster Teilstrom der Mahlgutsuspension wird zu einem Abzweigkanal 13 gelenkt und in den Trennraum 14 geleitet, der im Inneren des Verbindungsflansches 7 angeordnet ist. Dieser Abzweigkanal 13 verläuft radial nach innen unter einem Winkel von weniger als 90° zur Horizontalen, bevorzugt wie dargestellt spitzwinkelig zur Verbindung zwischen der Umlenkzone 11 und dem oberen Mahlraum 8a.

Das Trennorgan 15 im kreiszylindrischen Trennraum 14 ist Vorzugsweise ein Spaltsieb und ist symmetrisch zur Drehachse des Rührwerkes 1 oberhalb der inneren Umlenkzone 11 im Trennraum 14 und im Niveau höher als die obere Mahlzone 8a angeordnet. Ein weiterer Teilstrom des Mahlguts gelangt zusammen mit den Mahlkörpern radial nach außen in den oberen Mahlraum 8a.

Die Mahlkörper werden durch den Stutzen 16 in die Mühle eingefüllt. Das Mahlgut wird durch den Einlaß 17 mit einer Pumpe in den Spalt 18 zwischen dem Gehäuseoberteil 19 und den Verbindungsflansch 7 gefördert. Nach dem Durchströmen des oberen Mahlraums 8a, der torusförmigen Umlenkzone 10, des unteren Mahlraums 8b und der inneren Umlenkzone 11, tritt der erste Teilstrom der Mahlgutsuspension nach Passieren des Abzweigkanals 13, des Trennraums 14 und des Trennorgans 15 durch das Siebrohr 20 aus der Mühle aus. Der Siebträger 21 bildet die Statorwand der inneren Umlenkzone 11 und des Abzweigkanals 13. Im unteren Teil 2b des Gehäuses befindet sich ein Deckel 22, der zum Entleeren der Mühle dient.

Figur 2 zeigt eine Ausführungsform als Naßklassiermühle. Anstelle eines Siebes als Trennorgan 15 wird hier ein Abweiseradklassierer verwendet, welcher die Klassierung des Mühleninhaltes nach der Korngröße ermöglicht. Der Klassierer wird in die Mühle als komplette Baueinheit im Austausch gegen den Siebeinsatz eingebaut. Der Abweiseradklassierer besteht aus dem Antrieb 24, der Lagerung 25 mit Wellenabdichtung 26, einer Hohlwelle 27 und dem Abweiserad 23. Das Abweiserad 23 läuft in einem separaten Klassiergehäuse 28, welches im Trennraum 14' innerhalb des Verbindungsflansches 7 angeordnet ist. Das zu klassierende Mahlgut tritt nach dem Passieren der inneren Umlenkzone 11, des Abzweigkanals 13' und des Trennraums 14' durch die obere zentrale Öffnung 29 in das stationäre Klassiergehäuse 28 ein. Grobe Teilchen werden vom Rad 23 abgewiesen, verlassen durch die Grobgutkanäle 30a bzw. 30b das Klassiergehäuse 28 und gelangen über eine Mahlkörperfördereinrichtung 33 wieder zurück in die obere Mahlzone 8a. Es sind zwei Varianten für die Anordnung der Grobgutkanäle dargestellt; der Grobgutkanal 30a ist im Innenstator 21' angeordnet und führt das Grobgut in das Ende der inneren Umlenkzone 11 zurück. Der Grobgutkanal 30b befindet sich in der Außenwand des Klassiergehäuses 28 und leitet das Grobgut in den Abzweigkanal 13' zurück. Feine Teilchen durchströmen das Abweiserad 23 radial nach innen und verlassen durch die Hohlwelle 27, den Feingutsammler 31 und das Austragsrohr 32 die Maschine.

Im Ausführungsbeispiel nach Figur 2 weist die torusförmige Umlenkzone 10 keine Mahlstifte auf und wirkt somit nicht als weiterer Mahlraum. Außerdem ist zwischen dem Abzweigkanal 13' und dem oberen Mahlraum 8a für die im weiteren Teilstrom des Mahlguts enthaltenen Mahlkörper eine Mahlkörperfördereinrichtung 33 vorgesehen, die zur Beschleunigung radial nach außen in Richtung des der oberen Mahlzone 8a dient, wodurch die Zirkulation des Mühleninhalts unterstützt wird. Diese Einrichtung kann aus radialen, tangentialen oder gekrümmten Flügeln bestehen, die zwischen dem Verbindungsflansch 7 und dem Rührwerk 1 als separates Bauteil montiert sind.

## Patentansprüche

1. Rührwerkskugelmühle zum Behandeln von fließfähigem Mahlgut, bestehend aus einem Mahlbehälter, der als horizontal geteiltes Gehäuse (2a, 2b) ein im Mahlbehälter drehbar angeordnetes Rührwerk (1) umfassend, flach ausgebildet ist und mit den benachbarten Gehäusewänden einen oberen und einen unteren Mahlraum (8a, 8b) bildet, daß diese Mahlräume am Außenumfang des Rührwerks (1) miteinander verbunden sind, wobei die Oberfläche des Rührwerks (1) mit den benachbarten Gehäusewänden mindestens eine Mahlzone bildet, die vom Mahlgut und von Mahlkörpern durchströmt wird, einem Mahlguteinlaß (17) am Mahlbehälter, über den Mahlgut der Mahlzone zugeführt wird, einem ein Trennorgan (15) aufweisenden zentrischen Trennraum (14, 14'), der sich an das Ende der Mahlzone anschließt und einer Verbindung zwischen dem Ende und dem Anfang der Mahlzone, wobei ein erster Mahlgutteilstrom in den Trennraum (14) und ein weiterer Mahlgutteilstrom zusammen mit den Mahlkörpern zum Anfang der Mahlzone gelangt, **dadurch gekennzeichnet**, daß das Rührwerk (1) ringscheibenförmig ausgebildet ist und mit den benachbarten Gehäusewänden einen oberen und einen unteren ringscheibenförmigen Mahlraum (8a, 8b) bildet, an den Innenbereich des unteren Mahlraums (8b) radial nach innen sich eine Umlenkzone (11) anschließt, in welcher das Mahlgut mit den Mahlkörpern von der Ebene des unteren Mahlraums (8b) in die Ebene des oberen Mahlraums (8a) umgelenkt wird und von der Verbindung zwischen der Umlenkzone (11) und dem oberen Mahlraum (8a) ein Abzweigkanal (13, 13') für den ersten Mahlgutteilstrom zum Trennraum (14, 14') führt, der unter einem Winkel von weniger als 90° radial nach innen verläuft.

2. Rührwerkskugelmühle nach Anspruch 1, **dadurch gekennzeichnet**, daß der Abzweigkanal (13, 13') unter einem spitzen Winkel radial nach innen verläuft.

3. Rührwerkskugelmühle nach Anspruch 1 oder 2, **dadurch gekennzeichnet**, daß in Strömungsrichtung des weiteren Mahlgutteilstroms gesehen nach der Mündung des Abzweigkanals (13, 13') und vor dem Innenbereich des oberen Mahlraums (8a) eine Mahlkörperfördereinrichtung (33) angeordnet ist.

4. Rührwerkskugelmühle nach einem der Ansprüche 1 bis 3, **dadurch gekennzeichnet**, daß die Verbindung zwischen dem oberen und unteren Mahlraum (8a, 8b) am Außenumfang des Rührwerks (1) als weiterer Mahlraum ausgebildet ist.

5. Rührwerkskugelmühle nach einem der Ansprüche 1 bis 3, **dadurch gekennzeichnet**, daß die Verbindung zwischen dem oberen und unteren Mahlraum (8a, 8b) am Außenumfang des Rührwerks (1) als weitere Umlenkzone (10) ausgebildet ist.

6. Rührwerkskugelmühle nach einem der Ansprüche 1 bis 5, **dadurch gekennzeichnet**, daß das Rührwerk (1) von einem Verbindungsflansch (7) getragen wird, der eine kegelstumpfförmige Innenseite aufweist, an die sich ein kreiszylindrischer Trennraum (14, 14') anschließt, benachbart zur kegelstumpfförmigen Innenseite die kegelstumpfförmige Außenseite eines Stators (21) verläuft, zwischen Innen- und Außenseite der Abzweigkanal (13, 13') gebildet und das im Trennraum (14, 14') befindliche Trennorgan vom Stator (21) getragen wird.

7. Rührwerkskugelmühle nach einem der Ansprüche 1 bis 6, **dadurch gekennzeichnet**, daß das Rührwerk (1) von einem Verbindungsflansch (7) getragen wird, der außen kegelstumpfförmig ausgebildet ist, ein Oberteil (19) des Gehäuses (2a, 2b) im Abstand dazu verläuft und im so gebildeten Spalt (18) ein Mahlguteinlaß (17) mündet.

8. Rührwerkskugelmühle nach Anspruch 7, **dadurch gekennzeichnet**, daß der Spalt (18) unten in den Innenbereich des oberen Mahlraums (8a) mündet.

9. Rührwerkskugelmühle nach einem der Ansprüche 1 bis 8, **dadurch gekennzeichnet**, daß das Trennorgan ein Spaltsieb (15) ist.

10. Rührwerkskugelmühle nach einem der Ansprüche 1 bis 8, **dadurch gekennzeichnet**, daß das Trennorgan ein drehangetriebenes Abweiserad (23) ist.

## Claims

1. Agitator ball mill for processing free-flowing material, consisting of a grinding bin which is made up of a horizontally split housing (2a, 2b) containing a completely flat rotating agitator forming along with the neighbouring housing walls an upper and a lower grinding chamber (8a, 8b), these grinding chambers are connected eith one another around the outermost periphery of the agitator (1), the surface of the agitator (1) together with the neighbouring housing walls forms at least one grinding zone and through which the product suspension and grinding pearls flow, a product inlet (17) on the grinding bin via which the product is fed to the grinding zone, a central separation zone (14, 14') containing a separating element (15) that connects to the end of the grinding zone and a connection between the end and the start of the grinding zone, whereby a first partial stream of product enters the separation zone (14) and a second partial stream of product admixed with grinding pearls enters the start of the grinding zone, **characterized in that** the agitator (1) is disc-shaped and forms an upper and a lower disc-shaped grinding chamber (8a, 8b), a deflection zone (11) is connected radially to the inside area of the lower grinding chamber (8b), into which the product suspension with the grinding pearls is deflected from the level of the lower grinding chamber (8b) to the level of the upper grinding chamber (8a) and that from the connection between the deflection zone (11) and the upper grinding chamber (8a) a branch channel (13, 13') for the first partial product stream leads to the separation chamber (14, 14'), which runs radially to the inside at an angle of less than 90°.

2. Agitator ball mill in accordance with Claim 1, characterized in that the branch channel (13, 13') runs radially inwards at an acute angle.

3. Agitator ball mill in accordance with Claim 1 or 2, characterized in that seen in flow direction of the second partial product stream, a grinding pearl conveying device (33) is located after the mouth of the branch channel (13, 13') but before the inside area of the upper grinding chamber (8a).

4. Agitator ball mill in accordance with one of the Claims 1 - 3, characterized in that the connection between the upper and lower grinding chamber (8a, 8b) at the outermost periphery of the agitator (1) forms an additional grinding chamber.

5. Agitator ball mill in accordance with one of the Claims 1 - 3, characterized in that the connection between the upper and lower grinding chamber (8a, 8b) at the outermost periphery of the agitator (1) forms an additional deflection zone (10).

6. Agitator ball mill in accordance with one of the Claims 1 - 5, characterized in that the agitator (1) is supported by a connection flange (7) whose inside surface forms a truncated cone, to which a cylindrical separation zone (14, 14') connects, that next to the truncated cone form of the inside of the connection flange is the outside surface of a stator (21), also in the form of a truncated cone, that the space between these two surfaces forms the branch channel (13, 13'), and that the separating element located in the separation zone (14, 14') is supported by the stator (21).

7. Agitator ball mill in accordance with one of the Claims 1 - 6, characterized in that the agitator (1) is supported by a connection flange (7) whose outside surface is in the form of a truncated cone, that an upper section (19) of the housing (2a, 2b) runs at a distance to it and that a product inlet (17) extends into the thus formed gap (18).

8. Agitator ball mill in accordance with Claim 7, characterized in that the gap (18) extends into the inside of the upper grinding chamber (8a).

9. Agitator ball mill in accordance with one of the Claims 1 - 8, characterized in that the separating element is a slotted pipe screen (15).

10. Agitator ball mill in accordance with one of the Claims 1 - 8, characterized in that the separating element is a rotary-driven deflector wheel (23).

## Revendications

1. Broyeur agitateur à billes pour le traitement de produits coulants comportant une cuve de broyage qui est un boîtier divisé horizontalement (2a, 2b) de forme plate, cette cuve de broyage qui contient l'organe agitateur (1) disposé de matière rotative, forme avec les parois de boîtier contigus une chambre de broyage supérieure et inférieure (8a, 8b), les chambres sont liées l'une à l'autre à la circonférence de l'organe agitateur (1) de manière à ce que la surface de l'organe agitateur (1) et les parois contigus forment au moins une zone de broyage, le produit à broyer et les billes agitées passent cette zone de broyage, au réservoir de produit se trouve la zone d'alimentation (17) où on alimente le produit à broyer pour la zone de broyage, a la fin de la zone de broyage il y a une zone de séparation (14, 14') équipée d'un organe de séparation (15), les deux extrémités de la zone de broyage sont liées de manière à ce qu'un premier courant de particules du produit est conduit à la zone de séparation (14) et un autre courant de particules du produit est transporté ensemble avec les billes de broyage au début de la zone de broyage, **caractérisé en ce que** l'organe agitateur (1) a une forme annulaire et ensemble avec les parois de boîtier contigus il forme une chambre de broyage annulaire supérieure et inférieure (8a, 8b), la zone de déviation (11) est contigue radialement vers l'intérieur à la zone intérieure de la chambre de broyage inférieure (8b), dans cette zone de déviation le produit à broyer et les billes agitées sont dérivés du niveau de la chambre de broyage inférieure (8b) au niveau de la chambre de broyage supérieure (8a), a la jonction entre la zone de déviation (11) et la chambre de broyage supérieure (8a) il y a un canal de dérivation (13, 13') pour le transport du premier courant de particules du produit à la chambre de séparation (14, 14'), le canal mène radialement à l'intérieur en un angle de moins de 90°.

2. Broyeur agitateur à billes selon la revendication 1, caractérisé en ce que le canal de dérivation (13, 13') mènant en angle aigu radialement à l'intérieur.

3. Broyeur agitateur à billes selon la revendication 1 ou 2, caractérisé en ce qu'un dispositif de transport des billes (33) est disposé derrière l'embouchure du canal de dérivation (13, 13') et devant la zone intérieure de la chambre de broyage supérieure (8a) en regardant en sens d'écoulement de l'autre courant des particules du produit.

4. Broyeur agitateur à billes selon l'une des revendications 1 à 3, caractérisé en ce que la liaison entre la chambre de broyage supérieure et inférieure (8a, 8b) à la circonference de l'organe agitateur (1) est formée comme une autre chambre de broyage.

5. Broyeur agitateur à billes selon l'une des revendications 1 à 3, caractérisé en ce que la liaison entre la chambre de broyage supérieure et inférieure (8a, 8b) à la circonference de l'organe agitateur (1) est formée comme une autre zone de déviation (10).

6. Broyeur agitateur à billes selon l'une des revendications 1 à 5, caractérisé en ce qu'une bride d'union (7) dont l'intérieur a une forme tronconique et cette bride porte l'organe agitateur, la chambre de séparation cylindrique circulaire se trouve contigue à l'intérieur tronconique de la bride et le côté extérieur tronconique d'un stator (21) est avoisinant au côté intérieur tronconique de la bride et le canal de dérivation (13, 13') se forme entre le côté intérieur et le côté extérieur et dans la chambre de séparation (14, 14') se trouve un organe de séparation qui est porté par le stator (21).

7. Broyeur agitateur à billes selon l'une des revendications 1 à 6, caractérisé en ce que l'organe agitateur (1) est porté par une bride d'union (7) de forme tronconique à l'extérieur, due à la distance entre la partie supérieure (19) du boîtier (2a, 2b) et la bride il y a un entrefer (18) et c'est dans cet entrefer que bouche une entrée du produit à broyer (17).

8. Broyeur agitateur à billes selon la revendication 7, caractérisé en ce que l'entrefer (18) bouche dans la partie intérieure de la chambre de broyage supérieure (8a).

9. Broyeur agitateur à billes selon l'une des revendications 1 à 8, caractérisé en ce que l'organe séparateur est un tamis à fente (15).

10. Broyeur agitateur à billes selon l'une des revendications 1 à 8, caractérisé en ce que l'organe séparateur est une roue de déflection (23) entraînée de manière orientable.
